# EUROPÄISCHE PATENTANMELDUNG

(11) **EP 2 365 739 A2**
(43) Veröffentlichungstag der Anmeldung: **14.09.2011**
(21) Anmeldenummer: 11157189.9
(22) Anmeldetag: 07.03.2011
(51) Int. Cl.: H05H 1/42

(54) **Vorrichtung und Verfahren zur Herstellung nanoskaliger partikulärer Feststoffe und Plasmabrenner**

(30) Priorität: 09.03.2010 DE 102010015891
(71) Anmelder: Industrieanlagen-Betriebsgesellschaft mbH, 85521 Ottobrunn (DE)
(72) Erfinder: de Vries, Edgar, 01445, Radebeul (DE); Liebau, Maik, 01127, Dresden (DE); Uhlemann, Ralf, 01662, Meissen (DE)
(74) Vertreter: Bohnenberger, Johannes

(57) **Zusammenfassung**

Die Erfindung betrifft eine Vorrichtung zur Herstellung nanoskaliger partikulärer Feststoffe mit
- einer Einrichtung zur Plasmaerzeugung (10), die wenigstens eine Kathode (11) und eine erste Anode (12), wenigstens eine Gaszufuhr (13) und einen Reaktionsraum (14) aufweist, wobei zur Ausbildung einer Plasmazone im Reaktionsraum (14) einerseits ein Lichtbogen A zwischen der Kathode (11) und der ersten Anode (12) erzeugbar und andererseits ein Gas in den Bereich des Lichtbogens A durch die Gaszufuhr (13) zuführbar ist,
- einer Zufuhreinrichtung (15) zur Zufuhr eines Precursors in die Plasmazone des Reaktionsraumes (14),
- einer Kühleinrichtung (16) zur Abkühlung des Precursors und
- einer Sammeleinrichtung für die durch die Abkühlung des Precursors
erhältlichen Feststoffe.

Die Erfindung zeichnet sich dadurch aus, dass die Einrichtung zur Plasmaerzeugung (10) wenigstens eine zweite Anode (17) aufweist, die von der ersten Anode (12) derart beabstandet angeordnet ist, dass zwischen der Kathode (11) und der zweiten Anode (17) ein Lichtbogen B erzeugbar ist, der länger als der Lichtbogen A zwischen der Kathode (11) und der ersten Anode (12) ist.

## Beschreibung

Die Erfindung betrifft eine Vorrichtung zur Herstellung von nanoskaligen partikulären Feststoffen mit den Merkmalen des Oberbegriffs des Anspruchs 1 sowie eine Vorrichtung mit den Merkmalen des Oberbegriffs des Anspruchs 12. Die Erfindung betrifft ferner ein Verfahren zur Herstellung von nanoskaligen partikulären Feststoffen sowie einen Plasmabrenner.

Eine Vorrichtung der eingangs genannten Art ist beispielsweise aus EP 0 991 590 A1 bekannt.

Für die Herstellung nanoskaliger partikulärer Feststoffe aus festen Pulvern sind hohe Temperaturen und lange Verweilzeiten im Reaktor erforderlich, um das Rohpulver vollständig zu verdampfen. Herkömmliche Plasmageneratoren arbeiten mit hohen Gasflüssen mit der Folge, dass das Rohpulver nicht ausreichend lange in der Verdampfungszone verbleibt. EP 0 991 590 B1 offenbart einen Plasmareaktor mit zwei Reaktionskammern, wobei die erste Reaktionskammer drei Elektroden und eine Zufuhreinrichtung für das Plasmagas sowie für kohlenstoffhaltige Gase aufweist. Die zweite Reaktionskammer weist eine Kühleinrichtung zur Kühlung des aus der ersten Reaktionskammer austretenden Reaktionsgemisches auf. Der Plasmareaktor ist mit einem Warmabscheider sowie mit einem Kaltabscheider zur Abscheidung der im Plasmareaktor erhältlichen Feststoffe, insbesondere Fullerenen, verbunden. Mit dem bekannten Plasmareaktor wird keine Verlängerung der Verweilzeit im Reaktor erreicht.

Der Erfindung liegt die Aufgabe zu Grunde, eine Vorrichtung zur Herstellung nanoskaliger partikulärer Feststoffe anzugeben, mit der ein Precursor, insbesondere in der Form eines Rohpulvers, effizient verdampft werden kann. Der Erfindung liegt ferner die Aufgabe zu Grunde, ein Verfahren zur Herstellung von nanoskaligen partikulären Feststoffen sowie einen Plasmabrenner anzugeben.

Erfindungsgemäß wird die Aufgabe im Hinblick auf die Vorrichtung durch den Gegenstand des Anspruchs 1, im Hinblick auf das Verfahren durch den Gegenstand des Anspruchs 12 und im Hinblick auf den Plasmabrenner durch den Gegenstand des Anspruchs 13 gelöst.

Der Erfindung liegt der Gedanke zu Grunde, eine Vorrichtung zur Herstellung nanoskaliger partikulärer Feststoffe mit einer Einrichtung zur Plasmaerzeugung anzugeben, die wenigstens eine Kathode und eine Anode, wenigstens eine Gaszufuhr und einen Reaktionsraum aufweist. Zur Ausbildung einer Plasmazone im Reaktionsraum ist einerseits ein Lichtbogen zwischen der Kathode und der Anode erzeugbar und andererseits ein Gas in den Bereich des Lichtbogens durch die Gaszufuhr zuführbar. Die Vorrichtung weist eine Zufuhreinrichtung zur Zufuhr eines Precursors in die Plasmazone des Reaktionsraumes, eine Kühleinrichtung zur Abkühlung des Precursors und eine Sammeleinrichtung für die durch die Abkühlung erhältlichen Feststoffe auf. Die Einrichtung zur Plasmaerzeugung weist wenigstens eine zweite Anode auf, die von der ersten Anode derart beabstandet angeordnet ist, dass zwischen der ersten Elektrode und der dritten Elektrode ein Lichtbogen erzeugbar ist, der länger als der Lichtbogen zwischen der Kathode und der ersten Anode ist. Insbesondere liegt die zweite Anode auf einem höheren Potential als die erste Anode. Durch den verlängerten Lichtbogen kann mit Hilfe der Erfindung ein besonders großes Volumen an heißem Plasmagas erzeugt werden, in dem Feststoffe effizient verdampft und gegebenenfalls mit Zusatzstoffen zur Reaktion gebracht werden können. Durch das vergrößerte Volumen an heißem Plasmagas wird die Verweilzeit des Rohpulvers bzw. allgemein des Precursors in der Plasmazone erhöht.

Bei einer bevorzugten Ausführungsform ist der Abstand zwischen der Kathode und der zweiten Anode veränderbar. Dies hat den Vorteil, dass die beiden Elektroden optimal an die Parameter des übertragenden Lichtbogens angepasst werden können. Der Reaktionsraum kann durch eine Wandung verlängert sein, die sich in Ausbreitungsrichtung des Plasmas hinter der Einrichtung zur Plasmaerzeugung zumindest zwischen der ersten Anode und der zweiten Anode erstreckt. In dem verlängerten Reaktionsraum befindet sich im Betrieb der verlängerte Lichtbogen zwischen der Kathode und der zweiten Anode und somit die im Vergleich zu herkömmlichen Plasmageneratoren vergrößerte Plasmazone.

Bei einer zweckmäßigen Ausgestaltung der Erfindung umfasst die Einrichtung zur Plasmaerzeugung eine Plasmabrennerdüse mit einem Düseninnenraum und einer Düsenspitze, wobei die Kathode im Düseninnenraum und die erste Anode an der Düsenspitze angeordnet sind. Dadurch können die Kathode, die erste Anode und die zweite Anode, bzw. jeweils die Vielzahl der entsprechenden Elektroden axial fluchtend angeordnet sein.

Bei einer kompakten Ausführungsform fluchtet der verlängerte Reaktionsraum mit der Plasmabrennerdüse. Dabei kann die Wandung zwischen der ersten und zweiten Anode zylindrisch ausgebildet sein.

Bei einer weiteren bevorzugten Ausführungsform ist der Durchmesser der zylindrischen Wandung mindestens so groß wie der Durchmesser der Plasmabrennerdüse. Durch den Wandungsdurchmesser kann die Form bzw. auch die Länge der Plasmazone im Reaktionsraum beeinflusst werden. Die Wandung kann kühlbar ausgebildet sein. Alternativ kann die Wandung aus einem hochschmelzenden Material hergestellt sein, das den im Reaktionsraum bei Plasmaprozessen üblicherweise herrschenden Temperaturen standhält.

Die Kühleinrichtung zur Abkühlung des Precursors kann eine Kühldüse aufweisen, die der zweite Anode direkt nachgeordnet ist.

Die Erfindung wird nachfolgend anhand von schematischen Zeichnungen mit weiteren Einzelheiten näher erläutert. In diesen zeigen:
- Fig. 1: einen Längsschnitt durch einen Plasmabrenner nach einem erfindungsgemäßen Ausführungsbeispiel;

- Fig. 2: einen Längsschnitt durch einen Plasmabrenner nach einem weiteren erfindungsgemäßen Ausführungsbeispiel, und
- Fig. 3: einen Längsschnitt durch einen Plasmabrenner nach einem erfindungsgemäßen Ausführungsbeispiel ohne zusätzliche Elektroden.

In Fig. 1 ist ein Ausführungsbeispiel für eine Vorrichtung zur Herstellung nanoskaliger partikulärer Feststoffe dargestellt. Unter nanoskaligen partikulären Feststoffen werden Feststoffe mit einer mittleren Korngröße von ca. 100 nm oder weniger verstanden. Es ist nicht ausgeschlossen, dass mit Hilfe der Vorrichtung größere Partikel hergestellt werden. Die Messung der Korngröße kann durch an sich bekannte Messverfahren auf der Basis von Laserlichtstreuung erfolgen.

Die Vorrichtung gemäß Fig. 1 umfasst eine Einrichtung 10 zur Plasmaerzeugung. Konkret ist die Einrichtung zur Plasmaerzeugung 10 in der Form eines Plasmabrenners 24 mit einer Plasmabrennerdüse 19 ausgebildet. Die Düse 19 umfasst wenigstens zwei unterschiedlich polarisierte Elektroden 11, 12, d.h. wenigstens eine Kathode 11 und wenigstens eine Anode 12, insbesondere eine erste Anode 12. Im Ausführungsbeispiel gemäß Fig. 1 sind konkret zwei Anoden 12 oder eine Ringanode 12 vorgesehen, die im Bereich der Spitze 21 der Düse 19 angeordnet sind/ist. Die Kathode 11 ist im Innenraum 20 der Plasmabrennerdüse 19 angeordnet.

Es ist auch möglich, die im Innenraum 20 angeordnete Elektrode als Anode und die im Bereich der Spitze 21 angeordneten Elektroden bzw. die im Bereich der Spitze 21 angeordnete wenigstens eine Elektrode als Kathode auszubilden. Ferner ist es möglich, mehr als zwei im Bereich der Spitze 21 angeordnete Elektroden 12 vorzusehen, beispielsweise 3, 4 oder mehr Elektroden, insbesondere Anoden.

Die Elektroden 11, 12 sind koaxial, insbesondere koaxial bezogen auf die Mittelachse des Plasmabrenners 24 angeordnet. Dabei erstreckt sich die erste Elektrode 11 entlang der Mittelachse des Plasmabrenners 24. Die zweiten Elektroden 12 sind von der Mittelachse radial beabstandet, insbesondere radial gleich beabstandet angeordnet.

Wie in Fig. 1 zu erkennen, bildet der Plasmabrenner 24, insbesondere die Düse 19 ein rotationssymmetrisches Bauteil.

Der Plasmabrenner 24 umfasst ferner eine Gaszufuhr 13, durch die das zur Erzeugung des Plasmas erforderliche Gas zugeführt wird. Hierfür kommen beispielsweise Edelgase wie Argon oder Gasgemische wie Argon/Wasserstoff-Gemische in Frage. Andere Plasmagase sind möglich, die dem Fachmann bekannt sind.

Bei dem Ausführungsbeispiel gemäß Fig. 1 ist die Gaszufuhr 13 in der Plasmabrennerdüse 19 integriert. Dazu umgibt die Gaszufuhr 13 die Kathode 11 ringförmig und mündet in den Bereich der Düsenspitze 21. Es ist auch möglich, das Plasmagas durch eine separat vom Plasmabrenner 24 angeordnete Gaszufuhr zuzuführen.

Die Einrichtung zur Plasmaerzeugung 10 umfasst ferner einen Reaktionsraum 14, der der Brennerdüse 19 nachgeordnet ist. Generell ist der Reaktionsraum 14 derjenige Bereich der Einrichtung zur Plasmaerzeugung 10, in dem sich im Betrieb des Plasmabrenners 24 eine Plasmazone ausbildet.

Die Einrichtung zur Plasmaerzeugung 10 umfasst ferner wenigstens eine Zufuhreinrichtung 15 für die Zufuhr eines oder mehrerer Precursor in die Plasmazone des Reaktionsraums 14. Der Begriff "Precursor" umfasst jegliches Rohmaterial, das in der Plasmazone verdampft oder generell überhitzt wird. Das Rohmaterial kann beispielsweise ein Rohpulver mit mikroskaligen Partikeln sein, die in der Plasmazone verdampft werden. Es ist auch möglich, dass ein flüssiger oder ein gasförmiger Precursor als Rohmaterial verwendet wird. Die Vorrichtung ist zur Verarbeitung von Rohpulvern besonders gut geeignet.

Die Zufuhreinrichtung 15 entspricht bei dem Ausführungsbeispiel gemäß Fig. 1 der Gaszufuhr 13, die im Gehäuse des Plasmabrenners 24 ausgebildet ist. Dies bedeutet, dass das zur Erzeugung des Plasmas zugeführte Plasmagas zusätzlich als Trägergas für den Precursor fungiert. Die in Fig. 1 dargestellte axiale Anordnung der Zufuhreinrichtung für den Precursor ist nur ein Beispiel. Alternativ kann das Rohmaterial auch vertikal zum Gasfluss über einen seitlich angeordneten Stutzen oder als Stab seitlich dem Plasmabrenner 24 oder der Düsenverlängerung bzw. dem Reaktionsraum 14 zugeführt werden. Der Plasmabrenner 24 befindet sich in einem an sich bekannten wassergekühlten Gehäuse 28.
Es ist somit generell möglich, eine gesonderte Zufuhreinrichtung für die Zufuhr des Precursors vorzusehen, die beispielsweise als wenigstens eine Rohrleitung in den Reaktionsraum 14 mündet. Es ist auch möglich, mehrere Zufuhreinrichtungen zur Zufuhr verschiedener Precursor bzw. Reaktanden vorzusehen.

Zur Kondensation bzw. allgemein zur Abkühlung des in der Plasmazone verdampften Precursors ist eine Kühleinrichtung 16 vorgesehen. Im Ausführungsbeispiel gemäß Fig. 1 ist die Kühleinrichtung 16 als Kühldüse 23 ausgebildet, durch die ein Kühlgas zum Abschrecken des Precursors zugeführt wird. Andere Ausbildungen der Kühleinrichtung 16 sind möglich. Nicht dargestellt ist eine der Kühleinrichtung 16 nachgeordnete Sammeleinrichtung für die durch die Abkühlung erhältlichen nanoskaligen partikulären Feststoffe. Die Sammeleinrichtung kann in an sich bekannter Weise ausgebildet sein, beispielsweise als Zyklonabscheider und/oder durch Filter.

Die Vorrichtung gemäß Fig. 1 weist wenigstens eine dritte Elektrode 17 mit derselben Polarität wie die zweite Elektrode 12 auf. Die zweite Elektrode entspricht der ersten Anode 12. Die dritte Elektrode entspricht der zweiten Anode 17. Die dritte Elektrode 17 und die erste Elektrode 11 sind entgegengesetzt polarisiert. Im Ausführungsbeispiel gemäß Fig. 1 ist die dritte Elektrode 17 als Anode ausgebildet. Bei umgekehrter Konfiguration der ersten und zweiten Elektrode 11, 12 kann die dritte Elektrode als Kathode ausgebildet sein. Die dritte Elektrode 17 ist von der zweiten Elektrode 12 beabstandet, insbesondere in Längsrichtung der Einrichtung 10 bzw. des Plasmabrenners 24 von der zweiten Elektrode 12 beabstandet angeordnet. Die erste, zweite und dritte Elektrode 11, 12 17 sind somit in Längsrichtung der Einrichtung 10 bzw. des Plasmabrenners 24 axial hintereinander angeordnet. Dadurch wird erreicht, dass zwischen der ersten Elektrode 11 und der dritten Elektrode 17 ein Lichtbogen B erzeugbar ist, der länger ist, als der Lichtbogen A zwischen der ersten und der zweiten Elektrode 11, 12.

Die zweite Anode 17 liegt auf einem höheren Potential als die erste Anode 12. Dadurch wird eine für die längere Lichtbogenstrecke zwischen der Kathode 11 und der zweiten Anode 17 ausreichende Spannung bereitgestellt. Zum Zünden des kürzeren Lichtbogens A zwischen der Kathode 11 und der ersten Anode 12 genügt eine niedrigere Spannung. Durch das höhere Potential der zweiten Anode 17 wird der Lichtbogen A verlängert, so dass der zwischen der Kathode 11 und der zweiten Anode 17 aufgespannte Lichtbogen B länger als der Lichtbogen A ist.

Der Lichtbogen B zwischen der ersten Elektrode 11 und der dritten Elektrode 17 kann um einen Faktor im Bereich von 1,5 bis 10 länger als der Lichtbogen A zwischen der ersten Elektrode 11 und der zweiten Elektrode 12 sein, wobei alle Zwischenwerte des Bereichs in 0,1-Schritten, also 1,6, 1,7 bis 9,8, 9,9 offenbart sind. Für das Verhältnis des Abstands zwischen der ersten Elektrode 11 und der dritten Elektrode 17 und des Abstands zwischen der ersten Elektrode 11 und der zweiten Elektrode 12 wird derselbe Bereich offenbart.

Die erste, die zweiten und die dritten Elektroden 11, 12 17, insbesondere alle Elektroden sind koaxial bezogen auf die Mittelachse des Plasmabrenners 24 angeordnet. Die dritten Elektroden 17 sind radial beabstandet von der Mittelachse, insbesondere radial gleich beabstandet von der Mittelachse, bzw. achssymmetrisch angeordnet. Der radiale Abstand der dritten Elektroden 17 von der Mittelachse ist größer als der radiale Abstand der zweiten Elektroden 12 von der Mittelachse. Dadurch wird eine radiale Vergrößerung der Plasmazone erreicht zusätzlich zur axialen Vergrößerung der Plasmazone, die generell durch die zusätzlichen dritten, in Längsrichtung der Einrichtung 10 bzw. des Plasmabrenners 24 von den zweiten Elektroden 12 beabstandet angeordneten dritten Elektroden 17 erreicht wird.

Bei der ersten Elektrode 11 handelt es sich um eine Stabkathode 11. Die Mittellängsachse der Stabkathode 11 ist koaxial zur Mittellängsachse des Plasmabrenners 24 angeordnet. Das bedeutet, dass die Mittellängsachse der Stabkathode und die Mittellängsachse des Plasmabrenners 24 übereinstimmen. Die erste und zweite Anode 12, 17 sind ringförmig angeordnet, wobei der Mittelpunkt der ringförmig angeordneten Anoden 12, 17 auf der Mittellängsachse des Plasmabrenners 24 bzw. auf der Mittellängsachse des gesamten Systems liegt.

In einem Ausführungsbeispiel gemäß Fig. 1 sind zwei dritte Elektroden 17 vorgesehen. Es ist auch möglich, mehr als zwei, beispielsweise 3 oder 4 oder mehr als 4 dritte Elektroden 17 vorzusehen. Die verschiedenen Anordnungen der Elektroden 11, 12 17 werden sowohl im Zusammenhang mit jeweils einer einzigen ersten, zweiten und dritten Elektrode 11, 12, 17 als auch im Zusammenhang mit jeweils mehreren ersten, zweiten und dritten Elektroden 11, 12, 17 sowie im Zusammenhang mit der Kombination einzelner und mehrerer erster, zweiter und dritter Elektroden 11, 12, 17, wie bspw. gemäß Fig. 1, offenbart.

Bei der ersten Anode 12 und der zweiten Anode 17 kann es sich jeweils um Ringanoden handeln.

Die dritten Elektroden 17 sind bzw. die zweite Ringanode 17 ist in Umfangsrichtung der Brennerdüse 19 angeordnet.

Wie in Figur 2 dargestellt, bilden die Kathode 11 und die erste Anode 12 ein erstes Elektrodensystem mit einer eigenen Strom- und Spannungsquelle. Die Kathode 11 und die zweite Anode 17 bilden ein weiteres Elektrodensystem mit einer zusätzlichen Strom- und Spannungsquelle. Anstelle der beiden Strom- und Spannungsquellen kann eine einzige Strom- und Spannungsquelle vorgesehen sein, wobei der ersten Anode 12 ein Widerstand, insbesondere ein verstellbarer Widerstand zugeordnet ist. Die Strom- und Spannungsquelle verbindet sowohl die erste als auch die zweite Anode 12, 17 mit der Kathode 11.

Vorzugsweise ist der Abstand zwischen der ersten Elektrode 11 und der dritten Elektrode 17 veränderbar, so dass die geometrischen Bedingungen an den zu übertragenden verlängerten Lichtbogen B angepasst werden können. Die Einstellung der Leistung des Plasmabrenners 24, sowie die Gasflüsse und die Größe der Brennerdüse 19 werden vom Fachmann beispielsweise experimentell ermittelt und entsprechend eingestellt.

Der Reaktionsraum 14 ist durch eine Wandung 18 begrenzt, die mit der Düsenspitze 21 gasdicht verbunden ist. Die Wandung 18 kann beispielsweise als Rohr ausgebildet sein. Andere Geometrien der Wandung 18 zur Begrenzung des Reaktionsraums 14 bzw. des verlängerten Reaktionsraums 22 sind möglich. Die Wandung 18 erstreckt sich mindestens zwischen der zweiten und der dritten Elektrode 12, 17. Die dritte Elektrode 17 bzw. die dritten Elektroden 17 sind am distalen Axialende der Wandung 18 angeordnet und ragen in den Reaktionsraum 14 hinein bzw. sind allgemein zur Übertragung des Lichtbogens B zugänglich. Im Bereich der zweiten Elektroden 12 ist eine Düsenplatte 26 mit einer mittigen Düsenöffnung 27 vorgesehen, durch die sowohl der verlängerte Lichtbogen B, als auch das Plasmagas in den Reaktionsraum 14 innerhalb der Wandung 18 gelangt.

Durch die rotationssymmetrische Konfiguration des Plasmabrenners ergibt sich, dass der verlängerte Reaktionsraum 22 mit der Plasmabrennerdüse 19 fluchtet.

Die Wandung 18 zwischen der zweiten und dritten Elektrode 12, 17 bildet eine Düsenverlängerung. Die Wandung 18 kann beispielsweise aus einem keramischen Zylinderstück bestehen, wie in Fig. 1 dargestellt. Das Material ist dabei so zu wählen, dass dieses den im Reaktionsraum 14 bzw. 21 herrschenden Temperaturen von mehreren tausend Grad Kelvin widersteht. Alternativ ist es möglich, die Wandung 18 kühlbar auszugestalten. Dazu ist die Düsenverlängerung doppelwandig konstruiert, wie in Fig. 2 dargestellt, und umfasst eine Kühlmittelzufuhr 29 sowie eine Kühlmittelabfuhr 30. Die Wandung kann beispielsweise durch den Zustrom geeigneter Kühlgase gekühlt sein und ermöglicht die Temperaturkontrolle der Reaktorwand bzw. verhindert eine Beschädigung der Wandung durch die im Reaktionsraum 14, 21 herrschenden hohen Temperaturen. Im Übrigen entspricht das Ausführungsbeispiel gemäß Fig. 2 dem Ausführungsbeispiel gemäß Fig. 1.

Der Innendurchmesser der Wandung 18 kann beispielsweise dem Durchmesser der Plasmadüse 19 entsprechen, so dass die Wandung 18 eine gerade Rohrverlängerung der Düse 19 bildet. Bei einem Düsendurchmesser von beispielsweise 10 mm beträgt der Innendurchmesser der Wandung 18 ebenfalls 10 mm. Alternativ ist es möglich, den Innendurchmesser der Wandung 18 größer als den Düsendurchmesser einzustellen. Beispielsweise kann der Innendurchmesser der Wandung 18 50 mm betragen bei einem Düsendurchmesser von 10 mm. Andere Durchmesser sind möglich.

Die Vorrichtungen gemäß Fig. 1, 2 funktionieren wie folgt:
Der Lichtbogen A wird zunächst zwischen der ersten Elektrode 11, d.h. der Kathode und der zweiten Elektrode 12 im Bereich der Brennerspitze 21, d.h. der Anode, gezündet. Die zweite Elektrode 12 bildet somit eine Pilotanode. Anschließend wird der Lichtbogen auf die dritte Elektrode 17 bzw. auf die dritten Elektroden 17, die sekundäre Elektroden bilden, übertragen und somit verlängert. Der Rohstoff, i.d.R. ein mikrokristallines Pulver, wird durch einen Trägergasstrom durch die Zufuhr 15 in den Bereich des verlängerten Lichtbogens B transportiert und dort verdampft. Das entstehende Gasgemisch wird aus dem Reaktionsraum 14 bzw. aus dem verlängerten Reaktionsraum 22 ausgetragen und durch die Kühleinrichtung 16, insbesondere die Kühldüse 23 schlagartig abgekühlt und zwar auf Temperaturen unterhalb der Schmelztemperatur. Dadurch wird eine heterogene Kondensation in der Gasphase vermieden und
nanoskalige partikuläre Feststoffe abgeschieden. Die dadurch erhaltenen pulverförmigen Partikel werden weiter abgekühlt und gesammelt.

Bei dem Verfahren zur Herstellung von nanoskaligen partikulären Feststoffen wird ein erster Lichtbogen A zwischen wenigstens einer Kathode 11 und wenigstens einer ersten Anode 12 gezündet und ein Gas in den Bereich des ersten Lichtbogens A zugeführt. Dabei bilden die Kathode 11 und die erste Anode 12 ein erstes Elektrodensystem mit einer ersten Strom- und Spannungsquelle. Das im Bereich des ersten Lichtbogens A ionisierte Gas wird in den Reaktionsraum 14 eingeblasen. Im Reaktionsraum 14 wird ein weiterer bzw. zweiter Lichtbogen B zwischen der Kathode 11 und der zweiten Anode 17 gezündet, die von der ersten Anode 12 beabstandet angeordnet ist. Der zweiten Lichtbogen B ist dabei länger als der erste Lichtbogen A. Die Kathode 11 und die zweite Anode 17 bilden ein zweites Elektrodensystem mit einer zweiten Strom- und Spannungsquelle. Ein Precursor wird im Bereich des ersten Lichtbogens A zugeführt und in den Reaktionsraum 14 im Bereich des zweiten Lichtbogens B eingeblasen. Dabei verdampft der Precursor. Der Precursor wird schlagartig abgekühlt, so dass nanoskalige partikuläre Feststoffe erhalten werden. Diese werden dann gesammelt. Es ist auch möglich, anstelle der beiden separaten Strom- und Spannungsquellen eine einzige Strom- und Spannungsquelle vorzusehen, wobei der ersten Anode ein Widerstand zugeordnet ist.

Generell sind die Elektroden 11, 12 und 17 so verschaltet, dass die zweite Anode 17 auf einem höheren Potential liegt als die erste Anode 12.

In Fig. 3 ist eine weitere Ausführungsform der Erfindung dargestellt, bei der eine Erhöhung der Verweilzeit im Reaktionsraum 14 allein durch die Düsenverlängerung erreicht wird. Insofern entspricht das Ausführungsbeispiel gemäß Fig. 3 den Ausführungsbeispielen gemäß Fig. 1 bzw. 2, wobei die dritten Elektroden am axialen Ende der Wandung 18 nicht vorgesehen sind. Insbesondere bei einer Ausführungsform, bei der der Innendurchmesser der Wandung 18 dem Düsendurchmesser entspricht, wird eine erhöhte Längenausdehnung der Plasmazone erreicht und somit die Verweilzeit der Partikel des Rohmaterials in der Plasmazone bzw. in der heißen Zone aufgrund der heißen Trägergase erreicht. Eine zusätzliche Heizquelle im Bereich der Düsenverlängerung ist nicht vorgesehen, allerdings auch nicht ausgeschlossen.

Beispielsweise kann im Bereich der Düsenspitze 21 ein Gas mit einer Temperatur von ca. 5000 Kelvin mit einer Gasgeschwindigkeit von ca. 200 slm eintreten. Im Abstand von ca. 0,2 m von der Düsenöffnung 27 beträgt die Temperatur noch ca. 3000 Kelvin.

### Bezugszeichenliste

- 10: Einrichtung zur Plasmaerzeugung
- 11: Kathode / erste Elektrode
- 12: erste Anode / zweite Elektrode

- 13: Gaszufuhr
- 14: Reaktionsraumk
- 15: Zufuhreinrichtung
- 16: Kühleinrichtung
- 17: zweite Anode / dritte Elektrode
- 18: Wandung
- 19: Plasmabrennerdüse
- 20: Düseninnraum
- 21: Düsenspitze
- 22: verlängerter Reaktionsraum
- 23: Kühldüse
- 24: Plasmabrenner
- 25: frei
- 26: Düsenplatte
- 27: Düsenöffnung
- 28: Gehäuse
- 29: Kühlmittelzufuhr
- 30: Kühlmittelabfuhr

## Patentansprüche

1. Vorrichtung zur Herstellung nanoskaliger partikulärer Feststoffe mit
- einer Einrichtung zur Plasmaerzeugung (10), die wenigstens eine Kathode (11) und eine erste Anode (12), wenigstens eine Gaszufuhr (13) und einen Reaktionsraum (14) aufweist, wobei zur Ausbildung einer Plasmazone im Reaktionsraum (14) einerseits ein Lichtbogen A zwischen der Kathode (11) und der ersten Anode (12) erzeugbar und andererseits ein Gas in den Bereich des Lichtbogens A durch die Gaszufuhr (13) zuführbar ist,
- einer Zufuhreinrichtung (15) zur Zufuhr eines Precursors in die Plasmazone des Reaktionsraumes (14),
- einer Kühleinrichtung (16) zur Abkühlung des Precursors und
- einer Sammeleinrichtung für die durch die Abkühlung des Precursors
erhältlichen Feststoffe,
**dadurch gekennzeichnet, dass**
die Einrichtung zur Plasmaerzeugung (10) wenigstens eine zweite Anode (17) aufweist, die von der ersten Anode (12) derart beabstandet angeordnet ist, dass zwischen der Kathode (11) und der zweiten Anode (17) ein Lichtbogen B erzeugbar ist, der länger als der Lichtbogen A zwischen der Kathode (11) und der ersten Anode (12) ist.

2. Vorrichtung nach Anspruch 1,
**dadurch gekennzeichnet, dass**
der Abstand zwischen der Kathode (11) und der zweiten Anode (13) veränderbar ist.

3. Vorrichtung nach Anspruch 1 oder 2,
**dadurch gekennzeichnet, dass**
der Reaktionsraum (14) durch eine Wandung (18) verlängert ist, die sich in Ausbreitungsrichtung des Plasmas hinter der Einrichtung zur Plasmaerzeugung (10) zumindest zwischen der ersten Anode (12) und der zweiten Anode (17) erstreckt.

4. Vorrichtung nach einem der vorhergehenden Ansprüche,
**dadurch gekennzeichnet, dass**
die Einrichtung zur Plasmaerzeugung (10) einen Plasmabrenner (14) mit einer Plasmabrennerdüse (19) umfasst, die einen Düseninnenraum (20) und eine Düsenspitze (21) aufweist, wobei die Kathode (11) im Düseninnenraum (20) und die erste Anode (12) an der Düsenspitze (21) angeordnet ist.

5. Vorrichtung nach einem der vorhergehenden Ansprüche, insbesondere nach Anspruch 4,
**dadurch gekennzeichnet, dass**
die Kathode (11), die erste Anode (12) und die zweite Anode (17) koaxial bezogen auf die Mittelachse der Einrichtung zur Plasmaerzeugung, insbesondere des Plasmabrenners (24) angeordnet sind, wobei sich die Kathode (11) entlang der Mittelachse erstreckt.

6. Vorrichtung nach einem der vorhergehenden Ansprüche,
**dadurch gekennzeichnet, dass**
die Gaszufuhr (13) die Kathode (11) ringförmig umgibt und in den Bereich der Düsenspitze mündet, wobei die Zufuhreinrichtung (15) der Gaszufuhr (13) entspricht derart, dass das zur Erzeugung des Plasmas zuführbare Gas als Trägergas für den Precursor fungiert.

7. Vorrichtung nach einem der Ansprüche 4 bis 6,
**dadurch gekennzeichnet, dass**
der verlängerte Reaktionsraum (22) mit der Plasmabrennerdüse (19) fluchtet.

8. Vorrichtung nach einem der Ansprüche 3 bis 7,
**dadurch gekennzeichnet, dass**
die Wandung (18) zwischen der ersten Anode 12 und der zweiten Anode 17 zylindrisch ausgebildet ist.

9. Vorrichtung nach Anspruch 8,
**dadurch gekennzeichnet, dass**
der Durchmesser der zylindrischen Wandung (18) mindestens so groß wie der Durchmesser der Plasmabrennerdüse (19) ist.

10. Vorrichtung nach einem der Ansprüche 3 bis 9,
**dadurch gekennzeichnet, dass**
die Wandung (18) kühlbar ist.

11. Vorrichtung nach einem der vorhergehenden Ansprüche,
**dadurch gekennzeichnet, dass**
die Kühleinrichtung zur Abkühlung des Precursors eine Kühldüse (23) aufweist, die der zweiten Anode (17) direkt nachgeordnet ist.

12. Verfahren zur Herstellung von nanoskaligen partikulären Feststoffen, bei dem
- ein Lichtbogen A zwischen wenigstens einer Kathode (11) und wenigstens einer ersten Anode (12) gezündet und ein Gas in den Bereich des Lichtbogens A zugeführt wird, wobei die Kathode (11) und die erste Anode (12) ein erstes Elektrodensystem mit einer ersten Strom- und Spannungsquelle bilden,
- das im Bereich des ersten Lichtbogens A ionisierte Gas in einen Reaktionsraum (14) eingeblasen wird,
- im Reaktionsraum (14) ein weiterer Lichtbogen B
- zwischen der Kathode (11) und einer zweiten Anode (17) gezündet wird, die von der ersten Anode (12) beabstandet angeordnet ist, wobei der weitere Lichtbogen B länger als der Lichtbogen A zwischen der Kathode (11) und der ersten Anode (12) ist und die Kathode (11) und die zweite Anode (17) ein zweites Elektrodensystem mit einer zweiten Strom- und Spannungsquelle bilden,
- ein Precursor im Bereich des ersten Lichtbogens A zugeführt und in den Reaktionsraum (14) im Bereich des zweiten Lichtbogens B eingeblasen wird;
- der Precursor derart abgekühlt wird, dass die nanoskaligen partikulären Feststoffe erhalten werden, und
- die erhaltenen Feststoffe gesammelt werden.

13. Plasmabrenner mit einer Düse zur Zufuhr des Gases und wenigstens einer Kathode (11) und einer ersten Anode (12) die im Bereich der Düse angeordnet sind, wobei zur Erzeugung eines Plasmas ein Lichtbogen A zwischen der Kathode (11) und der ersten Anode (12) übertragbar ist,
**dadurch gekennzeichnet, dass**
wenigstens zweite Anode (17) von der zweiten Elektrode (12) in Ausbreitungsrichtung des Plasmas zur Erzeugung eines weiteren Lichtbogens B beabstandet angeordnet ist, wobei der weitere Lichtbogen B länger als der Lichtbogen A zwischen Kathode (11) und der ersten Anode (12) ist.
